# FASCICULE DE BREVET EUROPEEN

(11) **EP 2 392 222 B1**
(45) Date de publication et mention de la délivrance du brevet: **11.09.2013**
(21) Numéro de dépôt: 11305639.4
(22) Date de dépôt: 25.05.2011
(51) Int. Cl.: A45D 1/16, A45D 20/48

(54) **Appareil de coiffure avec mandrin motorisé**
Frisiergerät mit motorisierter Drehspindel
Hairdressing appliance with motorised mandrel

(30) Priorité: 07.06.2010 FR 1054459
(43) Date de publication de la demande: 07.12.2011
(73) Titulaire: Seb S.A., 69130 Ecully (FR)
(72) Inventeur: Janin, Eric, 69360 Saint Symphorien D'Ozon (FR); Hoet, Sylvie, 69390 Charly (FR)
(74) Mandataire: Guéry-Jacques, Géraldine

(56) Documents cités:
- GB-A- 2 374 801
- US-A- 4 211 914
- US-A- 4 222 398
- US-A- 4 664 132
- US-A- 4 944 319

## Description

### Domaine technique de l'invention

La présente invention concerne un appareil de coiffure ou de mise en forme des cheveux, plus particulièrement du type fer à boucler ou à friser ou brosse rotative soufflante comportant un boîtier relié à au moins un corps chauffant rotatif pour effectuer la mise en forme des cheveux par tout type de chaleur.

### Etat de la technique antérieure :

La plupart des appareils de mise en forme des cheveux, tels par exemple les fers à friser ou à boucler comportent une poignée supportant un mandrin chauffant et une pince de pression montée radialement sur le mandrin et destinée à amener les cheveux en contact avec le mandrin, notamment en passant d'une position d'ouverture permettant l'insertion des cheveux à une position de fermeture pour leur mise en contact avec le mandrin chauffant. Le passage de la position d'ouverture à celle de fermeture se fait manuellement en pressant un levier d'ouverture de la pince de pression. En utilisation, le mandrin est chauffé et le bout d'une mèche de cheveux est pris entre la pince de pression et le mandrin. La rotation manuelle ou automatique (motorisée par exemple) du fer à friser permet d'enrouler le reste de la mèche autour du mandrin. Le bouclage d'une mèche de cheveux se fait en enroulant au moins partiellement la mèche autour de la ou des surfaces de traitement et en appliquant de la chaleur pour fixer la boucle principalement en statique. La chaleur modifie la texture des cheveux et leur permet de prendre la forme du mandrin, en formant une boucle. La boucle est ensuite déroulée afin de la sortir du mandrin.

Le document US 4 829 156 décrit l'enroulement d'une mèche de cheveux autour d'un mandrin chauffant en proposant un entraînement en rotation par un moteur électrique du mandrin autour de son axe. En fonctionnement, l'extrémité d'une mèche de cheveux est pincée en ouvrant une languette montée pivotante autour d'une articulation du mandrin, puis, en actionnant un interrupteur le mandrin se met à tourner permettant ainsi l'enroulement automatique de la mèche sur le mandrin, et ce dans les deux sens de rotation. Ce fer à friser comporte une limitation d'effort par un dispositif mécanique de limitation (« *clutch* »). Si la tension exercée par la mèche de cheveux enroulée est trop forte alors la rotation est limitée.

Le document US 7481228 décrit un fer à boucler avec mandrin chauffant rotatif motorisé. En fonctionnement, l'extrémité d'une mèche de cheveux est placée en ouvrant une languette montée pivotante autour d'une articulation du mandrin, puis, en actionnant un interrupteur le mandrin se met à tourner permettant ainsi l'enroulement automatique de la mèche sur le mandrin, et ce dans les deux sens de rotation. Ce fer à friser comporte une languette qui peut insérer une tête de brosse avec des soies fixes ou rétractables et/ou une plaque de lissage.

Le document US 2010 043818 décrit le dispositif du document US 7481228 avec un moteur ayant une protection de courant connue dans l'état de l'art. Si le courant dépasse un seuil par exemple seuil standard d'une prise de courant, ou si trop de courant est tiré, un circuit de commande peut de façon intermittente éteindre le moteur ou désactiver complètement l'appareil, tel un fusible.

Enfin, dans une catégorie similaire au fer à boucler mais couvrant également le domaine de l'invention, le document US3890984 décrit une brosse rotative soufflante combinant un sèche-cheveux et une brosse. De l'air chaud est soufflé au travers du mandrin de la brosse via une pluralité d'orifices ; le mandrin étant commandé dans les deux sens possibles de rotation grâce à un moteur agencé à l'intérieur de la poignée. Pour cet appareil, l'utilisateur va permettre au mandrin de tourner et d'entraîner sur moins d'un tour les cheveux afin de les « *brusher* », c'est-à-dire former une ondulation dans un seul sens de la mèche de cheveux traitée. Un interrupteur sur la poignée permet de changer le sens de rotation ou d'arrêter complètement la rotation. L'appareil inclut un interrupteur de surcharge (« *switch overload*) » apte à arrêter la rotation de la brosse quand les cheveux restent emmêlés dedans.

Le document US 4 664 132 décrit une brosse de coiffure motorisée rotative dans un sens et dans le sens inverse.

Tous ces dispositifs de coiffure décrits présentent des mandrins rotatifs chauffants motorisés. Certains présentent un moteur d'entraînement du mandrin équipé d'une protection en courant connue de l'art sur le moteur. Le document US 4 944 319 décrit une brosse rotative dans un sens et dans le sens inverse. Cependant aucun de ces documents ne pose le problème du bon compromis entre l'efficacité de l'appareil et la sécurité pour ne pas brûler le cuir chevelu de l'utilisateur.

En effet, l'utilisateur qui place une mèche de cheveux sur le mandrin chaud va ensuite appuyer sur le bouton pour faire tourner le mandrin et enrouler la mèche. Tant qu'il appuie sur le bouton, le mandrin est entraîné en rotation et enroule la mèche de cheveux.
Dans le cas des fers à boucler, lorsque l'utilisateur voit arriver près du cuir chevelu le mandrin chaud attaché à la mèche, il arrête la commande de rotation. Ainsi le mouvement est arrêté et le mandrin chaud ne touche pas le cuir chevelu et ne le brûle pas. Mais pour boucler toute la chevelure, lorsque l'utilisateur fait lui-même ses boucles, notamment derrière le crâne ou près de la nuque, il est plus difficile -voire impossible- de suivre visuellement le mandrin, de le voir s'approcher du cuir chevelu pour l'arrêter en position la plus efficace. On appelle position la plus efficace la position d'arrêt du mandrin suffisamment proche du cuir chevelu pour créer une boucle sur toute la longueur de la mèche et suffisamment éloignée pour ne pas toucher et/ou s'appuyer contre le cuir chevelu de sorte à le brûler.
Dans le cas des brosses soufflantes rotatives, si la mèche de cheveux s'enroule mal ou trop autour du mandrin de la brosse, elle risque d'emmêler les cheveux sur les soies et de coincer la mèche autour du mandrin.

Ainsi les appareils de l'état de la technique ne posent et ne résolvent pas le problème suivant : combiner efficacité et sécurité optimisées du fonctionnement en rotation du mandrin de l'appareil.
Et plus particulièrement pour les fers à boucler de l'état de l'art, ils ne posent et ne résolvent pas le problème suivant : permettre de créer une boucle sur substantiellement toute la longueur de la mèche de cheveux sans risquer de brûler le cuir chevelu.
Et plus particulièrement pour les brosses rotatives soufflantes, elles ne posent et ne résolvent pas le problème suivant : permettre de créer une ondulation sur substantiellement toute la longueur de la mèche de cheveux sans risquer d'emmêler le cuir chevelu.

### Exposé de l'invention:

Le but de la présente invention vise à combiner de façon optimisée, sur un appareil à coiffure ayant un mandrin rotatif motorisé, l'efficacité et la sécurité du fonctionnement en rotation.

Un autre but de l'invention est de fournir une sécurité automatisée sur un appareil à coiffure ayant un mandrin rotatif motorisé.

Un autre but de l'invention est d'optimiser la combinaison efficacité et sécurité automatisée du fonctionnement en rotation du mandrin de l'appareil.

Un autre but de la présente invention vise à permettre de créer une boucle par un appareil à boucler sur substantiellement toute la longueur de la mèche de cheveux sans risquer de brûler le cuir chevelu.

Un autre but de l'invention est de permettre au mandrin chaud de ne jamais rester appuyé contre le cuir chevelu.

Un autre but de la présente invention est d'obvier les inconvénients précités et de proposer un appareil à boucler permettant d'enrouler pratiquement complètement une mèche de cheveux sans réduire l'efficacité de l'appareil de coiffure.

Un autre but de l'invention est un appareil de coiffure apte à fournir l'énergie nécessaire au bon traitement des cheveux, de manière rapide et efficace.

Un autre but de l'invention est un appareil de coiffure apte à améliorer le transfert thermique avec une mèche de cheveux à traiter.

Un autre but de l'invention est un appareil de coiffure apte à assurer une bonne ergonomie et une utilisation confortable, tout en étant fiable en fonctionnement.

Un autre but de l'invention est un appareil de coiffure de structure simplifiée, compacte et pouvant être industrialisé pour un faible coût.

Un autre but de l'invention est un appareil de traitement des cheveux qui soit apte à fournir la chaleur de manière sécurisée ou protectrice à la chevelure, sans risquer de brûler les cheveux et/ou le cuir chevelu.

Un autre but de l'invention est un appareil de traitement des cheveux qui permette un traitement efficace de la chevelure, tout en étant d'une utilisation aisée et pratique.

Ces buts sont atteints avec un appareil de coiffure comportant un moyen de préhension, un corps d'enroulement d'une mèche de cheveux, un moteur d'entraînement en rotation du corps d'enroulement autour de son axe longitudinal, des moyens d'entraînement des cheveux pour entraîner la mèche sur le corps d'enroulement, des moyens d'actionnement du corps en rotation permettant à l'utilisateur de choisir un parmi les deux sens de rotation, une unité de contrôle reliée aux moyens d'actionnement et programmée pour commander les moyens d'entraînement selon le sens choisi, caractérisé en ce que l'unité de contrôle est programmée pour commander le moteur d'entraînement dans le sens inverse du sens de rotation choisi quand l'unité de contrôle détecte un état de fonctionnement provoquant l'arrêt de la rotation.

L'invention concerne également un procédé de bouclage d'une mèche de cheveux avec l'appareil de l'invention comportant les étapes suivantes: a) actionner dans un sens choisi parmi les deux sens possibles de rotation motorisée le corps d'enroulement pour y enrouler une mèche de cheveux, b) détecter un état de fonctionnement tel qu'il provoque automatiquement l'arrêt de la rotation du corps d'enroulement, c) à la détection dudit état, actionner automatiquement la rotation selon le sens inverse.

### Brève description des dessins :

L'invention sera mieux comprise à l'étude des modes de réalisation pris à titre nullement limitatif et illustrés ici :
- Les figures 1 et respectivement 2 illustrent une vue avant en perspective et respectivement une vue de côté de l'appareil selon un premier mode de l'invention ;
- La figure 3 illustre une vue avant en perspective de l'appareil selon un deuxième mode de l'invention
- Les figures 4 et respectivement 5 illustrent un schéma de commande simplifiée et respectivement perfectionnée de l'appareil selon l'invention;
- Les figures 6 et 7 illustrent une vue en coupe des premier et deuxième modes de réalisation de l'invention.

### Exposé détaillé de l'invention :

L'appareil de coiffure 1 selon les deux modes de l'invention et illustrés en figures , 2, 6 et 7 comporte un moyen de préhension ou poignée 2, un corps d'enroulement 3 d'une mèche de cheveux, des moyens d'entraînement 8 en rotation du corps d'enroulement 3 autour de son axe longitudinal L, des moyens d'entraînement 7 (représentés par 7' et 7" selon le mode de réalisation) des cheveux pour entraîner la mèche sur le corps d'enroulement 3, des moyens d'actionnement 10 du corps en rotation permettant à l'utilisateur de choisir un parmi les deux sens de rotation, une unité de contrôle 9 reliée aux moyens d'actionnement 10 et programmée pour commander les moyens d'entraînement 8 selon le sens choisi, l'unité de contrôle 9 est programmée pour commander les moyens d'entraînement 8 dans le sens inverse du sens de rotation choisi quand l'unité de contrôle 9 détecte un état de fonctionnement provoquant l'arrêt de la rotation.

Dans le premier mode, qui concerne un fer à boucler ou fer à friser et est illustré en figures 1 et 2, les moyens d'entraînement 7" des cheveux sont des moyens de pincement pour placer une extrémité de mèche entre le corps 3 et la pince 7'. L'enroulement de mèche se fait sur quelques tours autour du corps.

Dans le deuxième mode, qui concerne une brosse soufflante rotative illustrée en figure 3, les moyens d'entraînement 7 sont les soies montées sur le corps 3, les soies permettant d'entraîner les cheveux sur le corps. L'enroulement de mèche se fait sur une partie du corps.

Un tel appareil est d'une utilisation facile et intuitive, permet donc d'effectuer un traitement sans effort, avec plus de liberté et moins d'attention pour l'utilisateur, le système étant capable de produire automatiquement une rotation du mandrin en sens inversé au sens d'usage choisi, et ce, selon un angle fixé ou programmé. De cette façon, le mandrin chaud est éloigné automatiquement du cuir chevelu en fin de course, d'une petite longueur de cheveux Lc dont la taille est suffisamment grande pour que le mandrin ne brûle pas le cuir chevelu et suffisamment petite pour que la boucle soit formée sur toute la longueur de mèche sans que ce petit manque de bouclage au niveau de la racine ne se remarque. De cette façon également, les cheveux autour du mandrin ne sont pas emmêlés et le mandrin revient même automatiquement en arrière pour aider l'utilisateur à démêler.
Dans tous les modes, à la détection d'un état de fonctionnement provoquant l'arrêt de rotation, il peut être prévu grâce à un minuteur de commander un petit intervalle temporel (entre 0,1 et 1s) entre l'arrêt de rotation et le démarrage de la rotation dans le sens inverse, permettant ainsi d'éviter tout pic de courant, tout arrêt intempestif.

L'appareil de coiffure de l'invention comporte d'abord un corps d'enroulement chauffant et motorisé, apte donc à enrouler automatiquement une mèche de cheveux à partir d'une extrémité de celle-ci et jusqu'à la racine des cheveux. L'extrémité de la mèche est fixée au corps d'enroulement par une pince d'accrochage, l'actionnement en rotation du corps d'enroulement autour de son axe longitudinal permettant de réaliser l'enroulement automatique de la mèche sur la surface externe d'enroulement de celui-ci. Ainsi, un tel enroulement automatique permet déjà de réduire le temps d'enroulement et rendre l'opération facile pour l'utilisatrice, la mèche pouvant ainsi rapidement recouvrir la surface externe du corps d'enroulement. De surcroît, en utilisant un moyen d'accroche ou de fixation efficace et en adaptant la vitesse de rotation du moteur aux dimensions du corps d'enroulement, voire au type de cheveux à traiter, on obtient un enroulement efficace pour une mise en tension optimale et uniforme de la mèche enroulée. Les moyens de fixation peuvent être une pince 7' qui s'étend sur au moins une partie du corps d'enroulement ou tout autre moyen permettant de fixer la mèche au corps par son extrémité libre et permettant ainsi l'enroulement de la mèche sans qu'elle ne glisse. Les moyens de pincement sont aptes à passer d'une position d'ouverture sans contact avec la surface externe 5 du corps à une position de fermeture en contact avec la surface externe 5 du corps. Ils peuvent être actionnés par un bouton 17 comme illustré en figure 2. L'invention prévoit un retour en rotation automatique du mandrin de faible ampleur à l'arrêt de la rotation, permet un déroulement automatique d'une faible longueur de la mèche enroulée.

Selon l'invention, l'unité de contrôle 9 peut être programmée pour détecter un état de fonctionnement provoquant l'arrêt de la rotation dans au moins un des cas suivants : une action de l'utilisateur sur les moyens d'actionnement 10, un couple des moyens d'entraînement 8 supérieur à un couple seuil (souvent prédéterminé), un court-circuit, une panne d'alimentation.

Dans tous les cas listés, ce retour en rotation « arrière » ou « inversée » du mandrin s'effectue automatiquement lorsqu'un arrêt est souhaité par l'utilisateur et/ou est programmé par l'appareil qui détecte un problème (seuil courant, seuil résistance court-circuit...). L'action de l'utilisateur peut être un actionnement ou un relâchement de bouton.

Selon l'invention, l'unité de contrôle 9 peut être programmée pour entraîner le corps d'enroulement en rotation dans le sens inverse selon un angle de retour α compris entre 20° et 180° voire un angle compris entre 25° et 90°, préférentiellement égal à environ 45°. De cette façon, le mandrin chaud est éloigné automatiquement du cuir chevelu en fin de course, d'un certain angle assurant une certaine longueur de cheveux Lc dont la taille est suffisamment grande pour que le mandrin ne brûle pas le cuir chevelu et suffisamment petite pour que la boucle soit formée sur toute la longueur de mèche sans qu'un manque de bouclage au niveau de la racine ne puisse se remarquer.

Selon l'invention, l'appareil peut comprendre un bouton de réglage 14 de la valeur de l'angle de retour α. La valeur de l'angle α peut ainsi être entrée et fixée par le fabricant, ou peut être alternativement choisie et modifiée par l'utilisateur qui choisira à l'usage la valeur la plus pratique, la valeur étant mémorisée dans l'unité de contrôle.

Selon l'invention, l'unité de contrôle 9 peut être programmée pour commander une vitesse en sens inverse supérieure ou égale à la vitesse du sens d'enroulement choisi. Le mode de vitesse substantiellement égale est préféré car la vitesse de retour identique ne change pas la perception de vitesse de l'utilisateur. Le mode de vitesse supérieure renforce le caractère sécuritaire de l'appareil et s'éloigne plus vite du cuir chevelu qu'en mode d'enroulement de mèche. Un mode de vitesse inférieure pourrait néanmoins être envisagé pour donner l'impression d'arrêt en rotation à l'utilisateur.

Selon l'invention, les moyens d'entraînement 8 peuvent être aptes à produire une vitesse de rotation comprise entre 5 et 50 tr/min, voire entre 10 et 40 tr/min. Une valeur avantageuse de rotation est autour de 30 tr/min. Il a été constaté, lors de tests effectués en laboratoire, que cette plage de vitesses permet de réaliser la plupart des types de boucles de différents diamètres, tout en assurant une bonne mise sous tension des cheveux pendant l'enroulement.

Selon l'invention, les moyens d'entraînement 8 peuvent comporter un moteur électrique, préférentiellement un motoréducteur. L'appareil peut comprendre des moyens pour limiter le couple du moteur, ces moyens pour limiter le couple comprennent un microprocesseur apte à suivre le courant absorbé par le motoréducteur et à couper l'alimentation électrique de celui-ci si un seuil limite est dépassé, et, préférentiellement immédiatement après, à commander celui-ci pour une rotation en sens inverse. Les moyens pour limiter le couple du moteur permettent d'éviter qu'une trop forte tension soit appliquée aux cheveux, soit à la fin de l'enroulement, soit lorsqu'un problème est arrivé pendant l'enroulement. Ceci représente une solution simple et fiable en fonctionnement, s'intègre bien dans un appareil compact et léger, tout en permettant d'éviter l'utilisation d'un embrayage plus encombrant.

Selon l'invention, et comme illustré en figure 1, les moyens d'actionnement 10 peuvent comprendre au moins un premier bouton de commande 10' de rotation du moteur dans le sens horaire et un deuxième bouton de commande 10" de rotation du moteur dans le sens antihoraire (ou inversement), l'état de fonctionnement provoquant l'arrêt de la rotation correspondant notamment à l'arrêt de l'actionnement par l'utilisateur d'un des deux boutons. Ces deux boutons peuvent être intégrés en un seul bouton qui sera actionné par basculement de deux côtés différents.
Ces moyens de commande du sens de rotation du corps d'enroulement, permettent à l'utilisateur, en actionnant en début de fonctionnement ces moyens de commande, de choisir le sens de rotation et donc le sens d'enroulement des cheveux afin d'obtenir soit une boucle externe, soit une boucle interne. Après chauffe de la mèche bouclée, en changeant le sens de rotation du moteur à la fin du traitement, on commande le déroulement de la boucle précédemment formée.

Selon l'invention, les moyens d'entraînement 7 des cheveux sont des moyens de fixation 7 (par exemple des moyens de pincement) et le corps d'enroulement 3 peut présenter une forme de révolution où le rayon de courbure des moyens de fixation 7 est supérieur ou égal à celui du corps d'enroulement 3 dans une même section transversale de l'appareil. Un rayon de la plaque chauffante égal à celui du corps d'enroulement permet à la plaque chauffante de bien épouser la périphérie du corps d'enroulement, un rayon supérieur lui permettant de s'adapter à des mèches d'épaisseur importante. Les moyens de fixation, la pince par exemple, peuvent, en position fermée être en contact avec le corps, comme illustré en figures 1 et 2, et alternativement peuvent laisser un petit intervalle avec le corps de l'ordre de un ou quelques millimètres car l'épaisseur de la mèche lui permettra quand même d'être pincée entre les deux pièces 3 et 7.

Selon l'invention, le rayon r du corps d'enroulement peut être compris entre 5mm et 25mm, préférentiellement entre 10mm et 20mm. Une valeur avantageuse du rayon r est substantiellement égale à 12mm ou substantiellement égale à 16mm.

Selon l'invention, des moyens de chauffe 4 peuvent être associés au corps d'enroulement 3. Ils peuvent être éventuellement associés à des moyens de régulation 9, 11 de sa température. Les moyens de chauffage peuvent être au moins un des moyens suivants, seul ou en combinaison : un élément chauffé par conduction, un élément chauffant par rayonnement, par exemple un élément résistif (céramique...), un élément chauffant par air chaud soufflé (comme illustré en figure 6) un élément chauffant par vaporisation de vapeur d'eau via des orifices du corps d'enroulement ...
De préférence, la surface interne de la pince a une longueur comparable à celle de la surface externe du corps d'enroulement (voire, au moins égale à la moitié de celle-ci) afin de pouvoir traiter uniformément des mèches longues de cheveux. En effet il a été constaté, lors des tests effectués en laboratoire, que les facteurs déterminants pour obtenir un enroulement bien formé et durable sont : la bonne tension d'enroulement, la qualité du transfert d'énergie, qui dépend essentiellement de la qualité du contact de la mèche avec l'élément chauffant, et également l'énergie transmise aux cheveux.

L'élément chauffant est monté fixe par rapport au corps d'enroulement 3 de l'appareil et il reçoit l'énergie par des conducteurs connectés à ceux des câbles d'alimentation générale de l'appareil qui arrivent dans la poignée 2.

L'appareil comporte des moyens de réglage de la température du corps d'enroulement 3, par exemple dans une plage comprise entre 40°C et 250°C, préférentiellement entre 140°C et 230°C, une valeur avantageuse étant à peu près égale à 220°C. Par exemple, le corps d'enroulement 3 comporte un élément chauffant électrique, de préférence du type CTP et un capteur de température associé, par exemple du type CTN (non représenté).

Selon l'invention, le corps d'enroulement 3 peut comprendre, à l'intérieur, un moyen de chauffe 4 monté fixe au moyen de préhension 2 et, à l'extérieur, un tube monté rotatif autour de l'axe longitudinal L. Cette solution permet d'avoir un corps d'enroulement chauffant rotatif, tout en évitant d'utiliser des contacts tournants, pour une solution plus simple et plus robuste, le corps d'enroulement pouvant ainsi mieux supporter les efforts de pression des plaques chauffantes.

Selon l'invention, le corps d'enroulement 3 peut être monté interchangeable avec au moins un corps d'enroulement secondaire (non illustré) de diamètre différent. Ceci permet à l'utilisateur de modifier le diamètre de la boucle avec un seul appareil de coiffure.

Selon l'invention, le corps d'enroulement 3 peut présenter une surface externe 5 d'enroulement des cheveux à faible coefficient de frottement. Le corps peut ainsi présenter une surface substantiellement lisse. Le matériau peut être de l'aluminium peint. Cette surface externe 5 peut s'étendre totalement ou partiellement sur toute la longueur du corps d'enroulement 3. Quand des moyens de fixation 7 sont des moyens de pincement, la surface interne de la pince peut être alternativement ou additionnellement identique à la surface externe 5 d'enroulement.

De telles surfaces polies garantissent un bon glissement des cheveux pendant l'enroulement et également pendant le démoulage de la mèche. Les surfaces peuvent être réalisées par un polissage mécanique ou par électropolissage. Le revêtement utilisé peut être du PTFE (polytétrafluoroéthylène), une peinture, une couche céramique, un chromage, une anodisation, etc.

Selon l'invention, l'unité de contrôle 9 peut comporter en mémoire une valeur fixée de longueur de cheveux Lc à dérouler dans le sens inverse, être capable de recevoir la valeur relative au rayon r du corps d'enroulement 3 utilisé -ou de façon similaire à son diamètre D- et être programmée pour calculer et pour commander la valeur de l'angle de retour α au moins en fonction de la longueur Lc et du rayon r.
Ainsi, le calcul de l'angle en degrés sera comme suit: α = f (r, Lc) et par exemple comme suit : α = Lc * 180°/ (2*π*r) où α sera choisi en fonction initialement de la longueur de cheveux à dérouler pour la sécurité et pourra s'adapter à tout rayon du corps d'enroulement 3 adapté sur l'appareil 1.

Selon l'invention, l'appareil peut comprendre des moyens de réglage 13 de température T du corps d'enroulement et l'unité de contrôle 9 peut être apte à stocker en mémoire une valeur de longueur de cheveux Lc à dérouler dans le sens inverse, et être apte à recevoir la valeur réglée de la température T. La CPU (control processing unit) ou unité de contrôle 9, composant électronique destiné à opérer le traitement des données et le contrôle de certains composants, est ensuite programmée pour calculer et pour commander la valeur de l'angle de retour α au moins en fonction de la longueur Lc et de la température réglée T.

Par exemple un calcul de l'angle en degrés sera comme suit: α = 45°* f (T), 45° étant une valeur choisie arbitrairement mais peut être choisie comme décrit plus haut dans une gamme de 20°à 180° voire une gamme de 25°à 90°. La fonction f est avantageusement une fonction croissante de la température, exemple une fonction linéaire, une fonction puissance (au carré par exemple), une fonction exponentielle... La longueur de cheveux Lc augmente avec la température selon cette fonction, pour augmenter l'aspect sécuritaire. Avantageusement, la température prise en compte peut être la température mesurée par un détecteur de température en alternance à la température prédéterminée. Avantageusement, la longueur de cheveux Lc peut être commandée selon l'angle α, la température T, et le rayon du corps d'enroulement comme suit α = Lc * 180°/ (2*π*r)* f(T) combinant tous les avantages des solutions.

L'ensemble moteur ainsi qu'une carte électronique à microprocesseur représentant l'unité de contrôle et l'ensemble des connexions électriques sont contenus dans la poignée 2 afin de mieux équilibrer les masses au sein de l'appareil.

Quand l'appareil de coiffure selon l'invention est destiné à former des boucles, les moyens d'entraînement 7 des cheveux pour entraîner la mèche sur le corps d'enroulement 3 sont des moyens de pincement 7' de la mèche. Ainsi, la mèche est entraînée en rotation initiale sur plusieurs tours par le fer à boucler ou friser.

Quand l'appareil de coiffure selon l'invention destiné à former des ondulations est une brosse rotative soufflante, les moyens d'entraînement 7 des cheveux pour entraîner la mèche sur le corps d'enroulement 3 sont des soies ou picots 7" placés sur le corps d'enroulement pour former une brosse. Des orifices sont prévus pour faire passer de l'air chaud soufflé. Les soies ou picots peuvent être en plastique, en poils synthétique, naturel...

Selon l'invention, le procédé de bouclage d'une mèche de cheveux avec l'appareil comporte les étapes suivantes a) actionner dans un sens choisi parmi les deux sens possibles de rotation le corps d'enroulement 3 pour y enrouler une mèche de cheveux, b) détecter un état de fonctionnement tel qu'il provoque l'arrêt de la rotation du corps d'enroulement, c) à la détection dudit état, actionner la rotation selon le sens inverse. Avantageusement, la commande de l'étape c) peut se faire immédiatement à l'arrêt de rotation détecté.L'appareil selon l'invention permet l'automatisation des étapes b et c.

Toutes les caractéristiques décrites pour l'appareil s'appliquent évidement au procédé selon l'invention. En particulier, la détection de l'état de fonctionnement provoquant l'arrêt de la rotation est effective dans au moins un des cas suivants : une action (actionnement ou relâchement) de l'utilisateur sur les moyens d'actionnement 10, un couple des moyens d'entraînement 8 supérieur à un couple seuil, un court-circuit, une panne d'alimentation.

Le premier mode en figure 6 est représenté avec son moteur d'entraînement 8 dans la brosse mais peut être placé dans la poignée de l'appareil. L'air ambiant entre par l'arrière de la poignée et remonte au travers de la poignée 2 puis du corps d'enroulement 3 pour être réchauffé avant de s'échapper via les orifices agencés sur le mandrin, selon les flèches illustrées.

Dans les figures 6 et 7, l'unité de contrôle 9 est agencée dans la poignée: elle reçoit toutes les informations sur l'état de dysfonctionnement de l'appareil et d'actionnement de la rotation du corps d'enroulement, et est programmée pour agir directement sur le moteur 8 qui par un mécanisme de transmission, entraînera le mandrin dans le sens programmé.

### Description en fonctionnement :

Ainsi, en fonctionnement, l'utilisatrice commence par mettre sous tension l'appareil qui commande alors la mise en température du corps d'enroulement 3 à la température éventuellement réglée par l'utilisatrice. Un voyant lumineux peut avertir que la phase de chauffe est terminée. L'utilisatrice saisit alors une mèche de cheveux et introduit la pointe de celle-ci entre le corps d'enroulement 3 et la pince 7. Une fois la pointe de la mèche fixée sur le corps d'enroulement 3, l'utilisatrice actionne le bouton 10,10',10" par exemple en appuyant sur sa partie gauche et commande la mise en marche du moteur par exemple dans le sens horaire. Le corps d'enroulement 3 tourne et la mèche est enroulée jusqu'à sa racine. Lorsque la mèche est complètement enroulée, l'arrêt de rotation est détecté et les moyens de contrôle de l'appareil arrêtent automatiquement l'alimentation du moteur et contrôlent le retour dans le sens anti horaire selon l'angle α, détachant ainsi le corps d'enroulement du cuir chevelu. L'utilisatrice attend ensuite quelques instants, le temps de la bonne mise en température de la mèche, puis elle actionne le bouton 10 en appuyant sur la partie droite de celui-ci ce qui imprime un mouvement de rotation en sens contraire du moteur ce qui fait que la mèche se déroulera le long du corps d'enroulement ou mandrin 3.

Bien entendu, l'invention n'est nullement limitée aux modes de réalisation décrits et illustrés qui n'ont été donnés qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Appareil (1) de coiffure comportant :
- un moyen de préhension (2),
- un corps d'enroulement (3) d'une mèche de cheveux,
- un moteur d'entraînement (8) en rotation du corps d'enroulement (3) autour de son axe longitudinal (L),
- des moyens d'entraînement (7) des cheveux pour entraîner la mèche sur le corps d'enroulement (3),
- des moyens d'actionnement (10) du corps en rotation permettant à l'utilisateur de choisir un parmi les deux sens de rotation,
- une unité de contrôle (9) reliée aux moyens d'actionnement (10) et programmée pour commander le moteur d'entraînement (8) selon le sens choisi,
**caractérisé en ce que** l'unité de contrôle (9) est programmée pour commander le moteur d'entraînement (8) dans le sens inverse du sens de rotation choisi quand l'unité de contrôle (9) détecte un état de fonctionnement provoquant l'arrêt de la rotation.

2. Appareil selon la revendication 1, où l'unité de contrôle (9) est programmée pour détecter un état de fonctionnement provoquant l'arrêt de la rotation dans au moins un des cas suivants : une action (actionnement ou relâchement) de l'utilisateur sur les moyens d'actionnement (10), un couple du moteur d'entraînement (8) supérieur à un couple seuil, un court-circuit, une panne d'alimentation.

3. Appareil selon une des revendications précédentes où l'unité de contrôle (9) est programmée pour entraîner le corps d'enroulement (3) en rotation dans le sens inverse selon un angle de retour α compris entre 20° et 180° voire un angle compris entre 25°et 90°, préférentiellement égal à environ 45°.

4. Appareil selon la revendication précédente comprenant un bouton de réglage (14) de la valeur de l'angle de retour α.

5. Appareil selon une des revendications précédentes où l'unité de contrôle (9) est programmée pour commander une vitesse en sens inverse supérieure ou égale à la vitesse du sens d'enroulement choisi.

6. Appareil selon une des revendications précédentes où le moteur d'entraînement (8) est apte à produire une vitesse de rotation comprise entre 5 et 50 tr/min, voire entre 10 et 40 tr/min.

7. Appareil selon une des revendications précédentes où le moteur d'entraînement (8) comprend un moteur électrique, préférentiellement un motoréducteur.

8. Appareil selon une des revendications précédentes où les moyens d'actionnement (10) comprennent au moins un premier bouton de commande (10') de rotation du moteur dans le sens horaire et un deuxième bouton de commande (10") de rotation du moteur dans le sens antihoraire, l'état de fonctionnement provoquant l'arrêt de la rotation correspondant notamment à l'arrêt de l'actionnement par l'utilisateur d'un des deux boutons.

9. Appareil selon l'une des revendications précédentes où les moyens d'entraînement (7) des cheveux sont des moyens de fixation (7), où le corps d'enroulement (3) présente une forme de révolution et où le rayon de courbure des moyens de fixation (7) est supérieur ou égal à celui du corps d'enroulement (3) dans une même section transversale de l'appareil.

10. Appareil selon l'une des revendications précédentes où le rayon (r) du corps d'enroulement est compris 5 et 25mm, préférentiellement entre 10mm et 20mm.

11. Appareil selon l'une des revendications précédentes où des moyens de chauffe (4) sont associés au corps d'enroulement (3) ainsi qu'éventuellement à des moyens de régulation (9) de sa température.

12. Appareil selon l'une des revendications précédentes où le corps d'enroulement (3) comprend, à l'intérieur, un moyen de chauffe (4) monté fixe au moyen de préhension (2) et, à l'extérieur, un tube monté rotatif autour de l'axe longitudinal (L).

13. Appareil selon l'une des revendications précédentes où le corps d'enroulement (3) présente une surface externe (5) d'enroulement des cheveux à faible coefficient de frottement.

14. Appareil selon une des revendications précédentes destiné à former des boucles et où les moyens d'entraînement (7) des cheveux pour entraîner la mèche sur le corps d'enroulement (3) sont des moyens de pincement (7') de la mèche.

15. Appareil selon une des revendications précédentes destiné à former des ondulations et où les moyens d'entraînement (7) des cheveux pour entraîner la mèche sur le corps d'enroulement (3) sont des soies ou picots (7") placés sur le corps d'enroulement.

16. Procédé de bouclage d'une mèche de cheveux avec l'appareil selon une des revendications précédentes comportant les étapes suivantes :
a) actionner dans un sens choisi parmi les deux sens possibles de rotation motorisée le corps d'enroulement (3) pour y enrouler une mèche de cheveux,
b) détecter un état de fonctionnement tel qu'il provoque automatiquement l'arrêt de la rotation du corps d'enroulement (3),
c) à la détection dudit état, actionner automatiquement la rotation selon le sens inverse.

## Patentansprüche

1. Frisiergerät (1), umfassend:
✔ ein Greifmittel (2),
✔ einen Wickelkörper (3) für eine Haarsträhne,
✔ einen Motor (8), um den Wickelkörper (3) rund um seine Längsachse (L) in Drehung zu versetzen,
✔ Mitführmittel (7) für die Haare, um die Strähne auf den Wickelkörper (3) zu führen,
✔ Mittel (10) zur Versetzung des Körpers in Drehung, die es dem Benutzer ermöglichen, zwischen zwei Drehrichtungen zu wählen,
✔ eine Kontrolleinheit (9), die mit den In-Drehung-Versetzungs-Mitteln (10) verbunden und programmiert ist, um den Antriebsmotor (8) gemäß der gewählten Richtung zu steuern,
✔ **dadurch gekennzeichnet, dass** die Kontrolleinheit (9) programmiert ist, um den Antriebsmotor (8) in die der Drehrichtung entgegengesetzte Richtung zu steuern, wenn die Kontrolleinheit (9) einen Betriebszustand feststellt, der den Stopp der Drehung hervorruft.

2. Gerät nach Anspruch 1, wobei die Kontrolleinheit (9) programmiert ist, um einen Betriebszustand festzustellen, der den Stopp der Drehung in wenigstens einem der folgenden Fälle hervorruft: ein Einwirken (Betätigung oder Loslassen) des Benutzers auf die In-Drehung-Versetzungs-Mittel (10), ein Drehmoment des Antriebsmotors (8), das höher ist als ein Drehmomentgrenzwert, ein Kurzschluss, eine Versorgungsunterbrechung.

3. Gerät nach einem der vorhergehenden Ansprüche, wobei die Kontrolleinheit (9) programmiert ist, um den Wickelkörper (3) in die Gegenrichtung gemäß einem Rücklaufwinkel α, der zwischen 20° und 180° beträgt, oder sogar einem Winkel, der zwischen 25° und 90° beträgt, vorzugsweise ungefähr gleich 45° ist, in Drehung zu versetzen.

4. Gerät nach dem vorhergehenden Anspruch, umfassend einen Stellknopf (14) für den Wert des Rücklaufwinkels α.

5. Gerät nach einem der vorhergehenden Ansprüche, wobei die Kontrolleinheit (9) programmiert ist, um eine Geschwindigkeit in Gegenrichtung zu steuern, die größer oder gleich der Geschwindigkeit der gewählten Wickelrichtung ist.

6. Gerät nach einem der vorhergehenden Ansprüche, wobei der Antriebsmotor (8) imstande ist, eine Drehzahl zu erzeugen, die zwischen 5 und 50 U/min oder sogar zwischen 10 und 40 U/min beträgt.

7. Gerät nach einem der vorhergehenden Ansprüche, wobei der Antriebsmotor (8) einen Elektromotor, vorzugsweise einen Getriebemotor, umfasst.

8. Gerät nach einem der vorhergehenden Ansprüche, wobei die In-Drehung-Versetzungs-Mittel (10) wenigstens einen ersten Steuerknopf (10') für die Drehung des Motors im Uhrzeigersinn und einen zweiten Steuerknopf (10") für die Drehung des Motors gegen den Uhrzeigersinn umfassen, wobei der Betriebszustand, der den Stopp der Drehung hervorruft, insbesondere dem Stopp der Betätigung eines der beiden Knöpfe durch den Benutzer entspricht.

9. Gerät nach einem der vorhergehenden Ansprüche, wobei die Mitführmittel (7) für die Haare Befestigungsmittel (7) sind, wobei der Wickelkörper (3) eine Umdrehungsform aufweist und wobei der Krümmungsradius der Befestigungsmittel (7) größer oder gleich jenem des Wickelkörpers (3) in einem gleichen Querschnitt des Gerätes ist.

10. Gerät nach einem der vorhergehenden Ansprüche, wobei der Radius (r) des Wickelkörpers zwischen 5 und 25 mm, vorzugsweise zwischen 10 mm und 20 mm, beträgt.

11. Gerät nach einem der vorhergehenden Ansprüche, wobei Heizmittel (4) mit dem Wickelkörper (3) und eventuell mit Mitteln zur Regulierung (9) seiner Temperatur verbunden sind.

12. Gerät nach einem der vorhergehenden Ansprüche, wobei der Wickelkörper (3) innen ein Heizmittel (4), das festsitzend am Greifmittel (2) befestigt ist, und außen ein Rohr umfasst, das um die Längsachse (L) drehend befestigt ist.

13. Gerät nach einem der vorhergehenden Ansprüche, wobei der Wickelkörper (3) eine Außenfläche (5) zum Aufwickeln der Haare mit geringem Reibungskoeffizienten aufweist.

14. Gerät nach einem der vorhergehenden Ansprüche, das dazu bestimmt ist, Locken zu bilden, und wobei die Mitführmittel (7) für die Haare, um die Strähne auf den Wickelkörper (3) zu führen, Zangenmittel (7') für die Strähne sind.

15. Gerät nach einem der vorhergehenden Ansprüche, das dazu bestimmt ist, Wellen zu bilden, und wobei die Mitführmittel (7) für die Haare, um die Strähne auf den Wickelkörper (3) zu führen, Borsten oder Nadeln (7") sind, die auf dem Wickelkörper angeordnet sind.

16. Verfahren zum Locken einer Haarsträhne mit einem Gerät nach einem der vorhergehenden Ansprüche, umfassend folgende Schritte:
a) Betätigen des Wickelkörpers (3) in eine Richtung, die von den beiden möglichen Richtungen einer motorisierten Drehung gewählt wird, um eine Haarsträhne aufzuwickeln,
b) Feststellen eines Betriebszustands, der automatisch den Stopp der Drehung des Wickelkörpers (3) hervorruft,
c) bei der Feststellung des Zustands, automatisches Auslösen der Drehung in die Gegenrichtung.

## Claims

1. A hairdressing appliance (1) comprising:
✔ a gripping means (2),
✔ a body (3) for winding a lock of hair,
✔ a drive motor (8) for rotating the winding body (3) around the longitudinal axis thereof (L),
✔ means (7) for entraining the lock of hair onto the winding body (3),
✔ means (10) for actuating the body in rotation allowing the user to select one from the two directions of rotation,
✔ a control unit (9) connected to the actuating means (10) and programmed to control the drive motor (8) according to the selected direction,
✔ **characterised in that** the control unit (9) is programmed to control the drive motor (8) in the reverse direction of the selected direction of rotation when the control unit (9) detects an operating state causing the rotation to stop.

2. An appliance according to claim 1, wherein the control unit (9) is programmed to detect an operating state causing the rotation to stop in at least one of the following cases: an action (pressing or releasing) of the user on the actuating means (10), a torque of the drive motor (8) higher than a threshold torque, short-circuit, power failure.

3. An appliance according to one of the preceding claims wherein the control unit (9) is programmed to drive the winding body (3) rotationally in the reverse direction at a return angle α between 20° and 180° even at an angle between 25° and 90°, preferably equal to about 45°.

4. An appliance according to the preceding claim comprising a button (14) for adjusting the value of the return angle α.

5. An appliance according to one of the preceding claims wherein the control unit (9) is programmed to control a speed in the reverse direction higher than or equal to the speed of the selected winding direction.

6. An appliance according to one of the preceding claims wherein the drive motor (8) is capable of producing a speed of rotation between 5 and 50 rpm, even between 10 and 40 rpm.

7. An appliance according to one of the preceding claims wherein the drive motor (8) comprises an electric motor, preferably a gear motor.

8. An appliance according to any of the preceding claims wherein the drive means (10) comprise at least one first button (10') to control the motor rotation in the clockwise direction and a second button (10") to control the motor rotation in the anticlockwise direction, the operating state causing the rotation to stop, particularly when the user stops pressing one of the two buttons.

9. An appliance according to one of the preceding claims wherein the means (7) for entraining the hair are fastening means (7) wherein the winding body (3) has a circular shape and wherein the radius of curvature of the fastening means (7) is greater than or equal to that of the winding body (3) in the same transversal cross-section of the appliance.

10. An appliance according to one of the preceding claims wherein the radius (r) of the winding body ranges between 5 and 25 mm, preferably between 10 mm and 20 mm.

11. An appliance according to one of the preceding claims wherein heating means (4) are associated with the winding body (3), along with means (9) for regulating the temperature thereof, if possible.

12. An appliance according to one of the preceding claims wherein the winding body (3) comprises, on the inside, heating means (4) immovably mounted to the gripping means (2) and, on the outside, a tube rotatably mounted around the longitudinal axis (L).

13. An appliance according to one of the preceding claims wherein the winding body (3) has an external winding surface (5) for hair with a low coefficient of friction.

14. An appliance according to one of the preceding claims intended to form curls, and wherein the means (7) for entraining the lock of hair onto the winding body (3) are means (7') for gripping the lock of hair.

15. An appliance according to one of the preceding claims intended to waves and wherein the means (7) for entraining the lock of hair onto the winding body (3) are bristles or pins (7") placed on the winding body.

16. A method of curling a lock of hair with the appliance according to one of the preceding claims including the following steps:
a) actuate winding body (3) in a direction selected from the two possible directions of motorised rotation to wind a lock of hair therein,
b) detect an operating state such that it automatically causes the rotation of the winding body (3) to stop,
c) upon detection of said state, automatically actuate the rotation in the reverse direction.
